# EUROPÄISCHE PATENTSCHRIFT

(11) **EP 3 835 075 B1**
(45) Veröffentlichungstag und Bekanntmachung des Hinweises auf die Patenterteilung: **07.08.2024**
(21) Anmeldenummer: 21020007.7
(22) Anmeldetag: 05.06.2019
(51) Int. Cl.: B42D 25/351, B42D 25/369, B42D 25/387

(54) **SICHERHEITSELEMENT MIT MAGNETMERKMAL**
SECURITY ELEMENT HAVING MAGNETIC FEATURE
ÉLÉMENT DE SÉCURITÉ À CARACTÉRISTIQUE MAGNÉTIQUE

(30) Priorität: 05.06.2018 DE 102018004439
(43) Veröffentlichungstag der Anmeldung: 16.06.2021
(62) Teilanmeldung aus: 19000274.1
(73) Patentinhaber: Giesecke+Devrient Currency Technology GmbH, 81677 München (DE)
(72) Erfinder: Mengel, Christoph, 83607 Holzkirchen (DE); Kisselova-Weckerle, Yana, 85521 Ottobrunn (DE); Schiffmann, Peter, 81673 München (DE); Pfeiffer, Matthias, 81675 München (DE)
(74) Vertreter: Giesecke+Devrient IP

(56) Entgegenhaltungen:
- EP-A1- 1 669 213
- WO-A1-2009/033601

## Beschreibung

Die Erfindung betrifft ein Sicherheitselement mit einem Magnetmerkmal, das der Absicherung von Sicherheitspapieren, Wertdokumenten und anderen Datenträgern dient. Die Erfindung betrifft auch ein Verfahren zum Herstellen solcher Sicherheitselemente, sowie einen mit einem solchen Sicherheitselement ausgestatteten Datenträger.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Die Sicherheitselemente können beispielsweise in Form eines in eine Banknote eingebetteten Sicherheitsfadens, einer Abdeckfolie für eine Banknote mit Loch, eines aufgebrachten Sicherheitsstreifens, eines selbsttragenden Transferelements oder auch in Form eines direkt auf ein Wertdokument aufgedruckten Merkmalsbereichs ausgebildet sein.

Eine besondere Rolle bei der Echtheitsabsicherung spielen Sicherheitselemente, die betrachtungswinkelabhängige visuelle Effekte zeigen, da diese selbst mit modernsten Kopiergeräten nicht reproduziert werden können. Für diesen Zweck werden seit einiger Zeit auch magnetisch ausrichtbare Effektpigmente eingesetzt, die magnetisch in Form eines darzustellenden Motivs ausgerichtet sind, wie beispielsweise in der Druckschrift WO 2009/033601 A1 beschrieben.

Die Druckschrift WO 2009/033601 A1 befasst sich mit einem optisch variablen Sicherheitselement mit einer zumindest bereichsweise transluzenten, optisch variablen Farbschicht, die ein Motiv in Form von Mustern, Zeichen oder einer Codierung zeigt. Die Farbschicht enthält erste, optisch variable Effektpigmente und zweite, magnetisch ausrichtbare Effektpigmente, die magnetisch in Form des darzustellenden Motivs ausgerichtet sind. Um eine interaktive Beeinflussung des visuellen Erscheinungsbilds zu ermöglichen, kann ferner ein Substrat mit einem Aufdruck in Form von Mustern und/ oder Zeichen versehen sein, auf dem eine thermochrome Untergrundschicht aufgebracht ist, auf der dann die optisch variable Farbschicht mit Motiv aufgedruckt und magnetisch ausgerichtet ist.

Ausgehend davon liegt der Erfindung die Aufgabe zugrunde, die Fälschungssicherheit und die visuelle Attraktivität von Sicherheitselementen mit magnetisch ausrichtbaren Magnetpigmenten weiter zu erhöhen.

Diese Aufgabe wird durch die Merkmale der unabhängigen Ansprüche gelöst. Weiterbildungen der Erfindung sind Gegenstand der abhängigen Ansprüche.

Die Erfindung stell ein Sicherheitselement zur Absicherung von Sicherheitspapieren, Wertdokumenten und anderen Datenträgern bereit, mit
- einem Magnetmerkmal aus einer Farbschicht mit magnetisch ausgerichteten Magnetpigmenten, bei dem die Umrissform des Sicherheitsmerkmals ein Umrissmotiv in Form von Mustern, Zeichen oder einer Codierung bildet und die Magnetpigmente im Inneren des Magnetmerkmals durch bereichsweise unterschiedliche Ausrichtung ein Modulationsmotiv in Form von Mustern, Zeichen oder einer Codierung bilden, und
- einem motivförmig ausgebildeten Zusatzmerkmal, das gepassert zu dem Magnetmerkmal angeordnet ist und dessen Motivform zumindest teilweise das Umrissmotiv und/ oder das Modulationsmotiv des Magnetmerkmals wiederholt und/ oder ergänzt, wobei
- das Zusatzmerkmal durch eine Kombination eines Druckmotivs oder einer Applikation mit einer über dem Druckmotiv oder der Applikation angeordneten und zu dem Magnetmerkmal gepasserten Abdeckschicht gebildet ist.

Bevorzug ist die Abdeckschicht dabei opak ausgebildet. Weiter ist die Abdeckschicht mit Vorteil selbst visuell nicht erkennbar, beispielsweise, weil sie dieselbe Färbung wie der umgebende Hintergrund aufweist.

In einer Abwandlung kann die Abdeckung des Druckmotivs oder der Applikation bevorzugt mit einer gepasserten transparenten oder lasierenden Beschichtung des Druckmotivs bzw. der Applikation erreicht werden. Beispielsweise kann die Aluminiumschicht einer applizierten Hologrammfolie mit einer gepasserten transparenten oder lasierenden Beschichtung in gelber Farbe versehen sein. Eine derart modifizierte Hologrammfolie erscheint in dem durch die Beschichtung abgedeckten Bereich golden.

In einer weiteren Abwandlung kann die Abdeckung des Druckmotivs oder der Applikation auch durch eine gepasserte, visuell sichtbare Einfärbung einer applizierten Folie erreicht werden.

Die Erfindung enthält in diesem Aspekt ebenfalls einen Datenträger mit einem Sicherheitselement der beschriebenen Art. Das Sicherheitselement kann dabei insbesondere auf einen opaken Teilbereich des Datenträgers aufgebracht sein, insbesondere direkt aufgedruckt sein, über eine Transferfolie übertragen sein oder zusammen mit einer Trägerfolie auf- oder eingebracht sein. Das Sicherheitselement kann auch einen integralen Bestandteil des Datenträgers selbst bilden.

In einer vorteilhaften Ausgestaltung dieses Aspekts ist das Sicherheitselement zumindest teilweise über einem transparenten oder transluzenten Fensterbereich des Datenträgers aufgebracht, wobei das Magnetmerkmal und das Zusatzmerkmal zumindest teilweise mit dem Fensterbereich überlappen.

Die Erfindung enthält in diesem Aspekt weiter ein Verfahren zum Herstellen eines Sicherheitselements der beschriebenen Art, bei dem
- das Magnetmerkmal erzeugt wird, indem auf ein Trägersubstrat eine Farbschicht mit magnetisch ausrichtbaren Magnetpigmenten aufgebracht wird, die Magnetpigmente in noch feuchtem Zustand des Bindemittels mit einem externen Magnetfeld ausgerichtet werden, um das gewünschte Modulationsmotiv zu bilden und das Bindemittel getrocknet wird, um die Ausrichtung der Magnetpigmente dauerhaft zu fixieren,
- ein motivförmig ausgebildetes Zusatzmerkmal gepassert zu dem Magnetmerkmal angeordnet wird, wobei die Motivform des Zusatzmerkmals zumindest teilweise das Umrissmotiv und/oder das Modulationsmotiv des Magnetmerkmals wiederholt und/ oder ergänzt, wobei
- das Zusatzmerkmal durch eine Kombination eines Druckmotivs oder einer Applikation mit einer über dem Druckmotiv oder der Applikation angeordneten und zu dem Magnetmerkmal gepasserten Abdeckschicht gebildet wird.

Die Farbschicht des Magnetmerkmals und die Abdeckschicht des Zusatzmerkmals werden dabei vorzugsweise mit zwei Druckwerken derselben Druckmaschine, insbesondere mit zwei Siebdruckwerken derselben Siebdruckmaschine erzeugt. Die Siebdruckmaschine ist zudem mit einem zur Farbschicht des Magnetmerkmals registriert angeordneten Magnetmodul ausgestattet, welches das externe Magnetfeld bereitstellt, mit dem die Magnetpigmente zur Bildung des gewünschten Modulationsmotivs ausgerichtet werden.

In einem weiteren Aspekt kann das Zusatzmerkmal auch durch ein Strichmotiv, ein Linien-, Punkt- oder frequenzmoduliertes Raster gebildet sein, das die Modulation des Modulationsmotivs des Magnetmerkmals interpretiert. Die genannten Raster können insbesondere frequenz- oder amplitudenmodulierte Raster sein.

Erfindungsgemäß liegt das Zusatzmerkmal nur außerhalb des Magnetmerkmals vor oder ist nur außerhalb des Magnetmerkmals visuell erkennbar. Im letzteren Fall kann das Zusatzmerkmal oder Teilschichten des Zusatzmerkmals auch mit dem Magnetmerkmal überlappen. Wesentlich ist dabei nur, dass die visuelle Wirkung des Zusatzmerkmals nur außerhalb des Magnetmerkmals in Erscheinung tritt.

In einer vorteilhaften Ausgestaltung ist vorgesehen, dass das Zusatzmerkmal einen zumindest teilweise umlaufenden Rand des Magnetmerkmals bildet. Das Zusatzmerkmal kann insbesondere einen das Magnetmerkmal vollständig umlaufenden Rand bilden. Alternativ kann umgekehrt das Zusatzmerkmal auch innen liegen und das Magnetmerkmal einen teilweise oder vollständig umlaufenden Rand für das Zusatzmerkmal bilden. In einer ebenfalls vorteilhaften Ausgestaltung ist vorgesehen, dass das Zusatzmerkmal unmittelbar an das Magnetmerkmal anschließt, beispielsweise an einer Flanke des Magnetmerkmals.

Es ist weiter vorteilhaft vorgesehen, dass das Umrissmotiv und das Modulationsmotiv des Magnetmerkmals miteinander in einem Sinnzusammenhang stehen. Insbesondere können die beiden Motive aufeinander bezogene, einander ergänzende oder sich gegenseitig erklärende Motivteile eines Gesamtmotivs darstellen.

Bei dem genannten Datenträger handelt es sich mit Vorteil um ein Wertdokument, wie eine Banknote, insbesondere eine Papierbanknote, eine Polymerbanknote oder eine Folienverbundbanknote, um eine Aktie, eine Anleihe, eine Urkunde, einen Gutschein, einen Scheck, ein Zertifikat, eine Steuerbanderole, eine hochwertige Eintrittskarte oder ein Markenschutzelement, aber auch um eine Ausweiskarte, wie etwa eine Kreditkarte, eine Bankkarte, eine Barzahlungskarte, eine Berechtigungskarte, einen Personalausweis oder eine Passpersonalisierungsseite.

Die Passerung von Magnetmerkmal und Zusatzmerkmal kann beispielsweise mit einem Hilfsmittel in Form eines Bildsensors in einem mobilen Prüfsystem, beispielsweise einer Kamera, eines Smartphones mit Kamera oder eines Tablet-Computers mit Kamera, geprüft und ausgewertet werden. Die Passerung kann auch mit einem stationären Prüfgerät, wie etwa einem Banknotenbearbeitungsgerät mittels Sensorik erfasst und bewertet werden.

Weitere Ausführungsbeispiele sowie Vorteile der Erfindung werden nachfolgend anhand der Figuren erläutert, bei deren Darstellung auf eine maßstabsund proportionsgetreue Wiedergabe verzichtet wurde, um die Anschaulichkeit zu erhöhen.

Es zeigen:
- Fig. 1: eine schematische Darstellung einer Banknote mit einem Sicherheitselemeni das nicht beansprucht wird aber das Verständnis der Erfindung erleichtert,
- Fig. 2: das Sicherheitselement der Fig. 1 in Aufsicht unter UV-Beleuchtung,
- Fig. 3: das Sicherheitselement der Fig. 1 im Querschnitt,
- Fig. 4: ein Sicherheitselement nach einem Ausführungsbeispiel der Erfindung im Querschnitt,
- Fig. 5: das visuelle Erscheinungsbild des Sicherheitselements der Fig. 4 in Aufsicht.

Die Erfindung wird nun am Beispiel von Sicherheitselementen für Banknoten erläutert. Figur 1 zeigt dazu eine schematische Darstellung einer Banknote 10 mit einem Sicherheitselement 12, das in Fig. 2 in Aufsicht unter UV-Beleuchtung und in Fig. 3 im Querschnitt genauer darstellt ist.

Das Sicherheitselement 12 besteht aus zwei Teilbereichen 20, 30, die zueinander gepassert auf dem Banknotenpapier 14 der Banknote 10 aufgedruckt sind. Der erste Teilbereich stellt ein Magnetmerkmal 20 dar, bei dem eine Farbschicht 22 mit magnetisch ausrichtbaren Magnetpigmenten auf das Banknotenpapier 14 aufgedruckt wurde. Die Magnetpigmente wurden in noch feuchtem Zustand des Bindemittels mit einem externen Magnetfeld in Form eines gewünschten Motivs ausrichtet und das Bindemittel der Druckfarbe getrocknet, beispielsweise durch UV-Beaufschlagung, um die Ausrichtung der Magnetpigmente dauerhaft zu fixieren.

Das Magnetmerkmal 20 enthält dadurch zwei separate Motive, nämlich einerseits ein Umrissmotiv 24, das durch die Umrissform der aufgedruckten Farbschicht 22 gebildet ist und andererseits ein Modulationsmotiv 26, das durch die bereichsweise unterschiedliche Ausrichtung der Magnetpigmente im Inneren der Farbschicht 22 gebildet ist. Im Ausführungsbeispiel der Fig. 2 ist das Umrissmotiv etwa durch ein einfaches Rechteck und das Modulationsmotiv 26 durch ein Streifen- bzw. Balkenmotiv gebildet. Es versteht sich, dass diese einfachen Motive nur der Illustration dienen und in der Praxis auch komplexere Motive möglich sind.

Als Besonderheit ist das Magnetmerkmal 20 durch ein gepassert zum Magnetmerkmal 20 angeordnetes Zusatzmerkmal 30 ergänzt, das das Modulationsmotiv 26 des Magnetmerkmals 20 mit andersartigen visuellen Effekten, in diesem Ausführungsbeispiel konkret mit Lumineszenzeffekten wiederholt.

Mit Bezug auf Fig. 3 wird zur Herstellung des Sicherheitselements 12 auf das Banknotensubstrat 14 die Farbschicht 22 des Magnetmerkmals 20 aufgedruckt. Das Zusatzmerkmal 30 wird durch eine Lumineszenzschicht 32 und eine über der Lumineszenzschicht 32 angeordnete, UV-absorbierende Blockierschicht 34 gebildet. Die in Fig. 2 ohne Schraffur eingezeichnete Blockierschicht 34 ist dabei in Form eines Streifen- bzw. Balkenmotivs 36 aufgebracht, das die Form des Modulationsmotivs 26 des Magnetmerkmals 20 wiederholt und zudem registriert zu dem Magnetmerkmal 20 so aufgebracht ist, dass sich das Balkenmotiv des Modulationsmotivs 26 in das Balkenmotiv 36 des Zusatzmerkmals fortsetzt. Die Lumineszenzschicht 32 muss selbst keine besondere Registrierung zum Magnetmerkmal 20 aufweisen, da die Motiv-Passerung durch die registrierte Aufbringung der Blockierschicht 34 sichergestellt wird.

Die Lumineszenzschicht 32 und die Blockierschicht 34 sind im Ausführungsbeispiel im sichtbaren Spektralbereich farblos oder transparent, so dass bei normaler Betrachtung im Tageslicht nur das Magnetmerkmal 20 des Sicherheitselements 12 sichtbar ist.

Wird das Sicherheitselement 12 mit UV-Strahlung beaufschlagt, so wird die Lumineszenzschicht 32 durch die UV-Anregung zur Lumineszenz im sichtbaren Spektralbereich angeregt, allerdings nur in den Teilbereichen 38, in denen die UV-Anregungsstrahlung nicht von der Blockierschicht 34 absorbiert wird. Da die Blockierschicht 34 in Form eines das Modulationsmotiv 26 wiederholenden Motivs 36 aufgebracht ist, zeigt das entstehende Lumineszenzbild des Zusatzmerkmals 30 dasselbe Streifen- bzw. Balkenmotiv wie das Magnetmerkmal 20. Auf diese Weise wird eine zusätzliche Absicherung des Magnetmerkmals 20 erreicht, wobei die Passerung der Motive 26, 36 aufgrund der unmittelbaren räumlichen Nachbarschaft der beiden Teilbereiche 20, 30 einfach verifizierbar ist.

Um die Passerung der Farbschicht 22 und der Blockierschicht 34 sicherzustellen, werden beispielsweise die beiden Siebdruckwerke einer Nota Screen^{™} Siebdruckmaschine eingesetzt, welche eine gute Passerung zueinander aufweisen. Das erste Siebdruckwerk wird genutzt, um die Farbschicht 22 mit dem Modulationsmotiv 26 zu erzeugen, das zweite Siebdruckwerk, um die Blockierschicht 34 hierzu gepassert aufzubringen. Um das zur Ausrichtung der Magnetpigmente und damit für die Bildung des Modulationsmotivs 26 notwendige externe Magnetfeld bereitzustellen, ist das erste Siebdruckwerk mit einem zur Farbschicht 22 des Magnetmerkmals 20 registriert angeordneten Magnetmodul ausgestattet.

Es können allerdings auch andere Druckmaschinen eingesetzt werden, welche insbesondere mindestens ein erstes Druckwerk zur Applikation einer magnetisch ausrichtbaren Farbe, beispielsweise im Tiefdruck, Flexodruck und insbesondere Siebdruck aufweisen, ein Magnetmodul zum Ausrichten der magnetisch orientierbaren Farbe, eine spontane Trocknungseinrichtung, bevorzugt UV-Trocknung zum Fixieren der Orientierung der Pigmente mittels eines LED-Trockners zum Pinnen, eines End- oder Zwischentrockners, sowie mindestens eine weitere Druckeinheit, welche bevorzugt vor dem Druckwerk zum Druck der magnetisch orientierbaren Farbe vorgesehen ist, wobei auch dieses Druckwerk bevorzugt mit einer spontanen Trocknungseinrichtung gekoppelt ist. Alternativ kann dieses mindestens eine Druckwerk auch nach dem Druckwerk zum Druck der magnetisch orientierbaren Farbe angeordnet sein.

Das zu bedruckende Substrat kann ein bahnförmiges Substrat oder ein Bogensubstrat sein. Um einen besonders guten Passer zwischen den Drucken zu ermöglichen, wird besonders bevorzugt bei bahnförmigen Materialien ein Einzylinderprinzip mit einem gemeinsamen Gegendruckzylinder eingesetzt, da dabei Bahnspannungsschwankungen nicht ins Gewicht fallen. Bei bogenförmigen Substraten werden bevorzugt Druckmaschinenkonstruktionen eingesetzt, welche eine Substratübergabe mittels Greifersystemen im Bereich der Druckwerke vermeiden.

Die Figuren 4 und 5 illustrieren ein Ausführungsbeispiel der vorliegenden Erfindung und eine weitere Möglichkeit der konkreten Ausbildung des in Fig. 1 gezeigten Sicherheitselements 12. Dabei zeigt Fig. 4 das Sicherheitselement 12 im Querschnitt und Fig. 5 das visuelle Erscheinungsbild des Sicherheitselements bei Betrachtung in Aufsicht.

In diesem Aspekt besteht das Sicherheitselement 12 aus zwei Teilbereichen 20, 110, die zueinander gepassert auf dem Banknotenpapier 14 der Banknote 10 vorliegen. Der erste Teilbereich stellt ein Magnetmerkmal 20 dar, bei dem eine Farbschicht 22 mit magnetisch ausrichtbaren Magnetpigmenten auf das Banknotenpapier 14 aufgedruckt wurde. Die Magnetpigmente wurden in noch feuchtem Zustand des Bindemittels mit einem externen Magnetfeld in Form eines gewünschten Motivs ausrichtet und das Bindemittel der Druckfarbe getrocknet, beispielsweise durch UV-Beaufschlagung, um die Ausrichtung der Magnetpigmente dauerhaft zu fixieren.

Das Magnetmerkmal 20 enthält dadurch zwei separate Motive, nämlich einerseits ein Umrissmotiv 24, das durch die Umrissform der aufgedruckten Farbschicht 22 gebildet ist und andererseits ein Modulationsmotiv 26, das durch die bereichsweise unterschiedliche Ausrichtung der Magnetpigmente im Inneren der Farbschicht 22 gebildet ist. Im Ausführungsbeispiel der Fig. 5 ist das Umrissmotiv wieder durch ein einfaches Rechteck und das Modulationsmotiv 26 durch ein Streifen- bzw. Balkenmotiv gebildet. Es versteht sich, dass diese einfachen Motive nur der Illustration dienen und in der Praxis auch komplexere Motive möglich sind.

Als Besonderheit ist das Magnetmerkmal 20 durch ein gepassert zum Magnetmerkmal 20 angeordnetes Zusatzmerkmal 110 ergänzt, das das Modulationsmotiv 26 des Magnetmerkmals 20 mit andersartigen visuellen Effekten, in diesem Ausführungsbeispiel konkret mit einem gepassert abgedeckten Druckmotiv oder einer gepassert abgedeckten Applikation wiederholt.

Mit Bezug auf Fig. 4 wird zur Herstellung des Sicherheitselements 12 auf das Banknotensubstrat 14 die Farbschicht 22 des Magnetmerkmals 20 aufgedruckt. Das Zusatzmerkmal 110 wird durch ein Druckmotiv 112 und eine über dem Druckmotiv 112 angeordnete, opake Abdeckschicht 114 gebildet.

Die in Figuren 4 und 5 ohne Schraffur eingezeichnete Abdeckschicht 114 ist dabei in Form eines Streifen- bzw. Balkenmotivs 116 aufgebracht, das die Form des Modulationsmotivs 26 des Magnetmerkmals 20 wiederholt und zudem registriert zu dem Magnetmerkmal 20 so aufgebracht ist, dass sich das Balkenmotiv des Modulationsmotivs 26 in das Balkenmotiv 116 des Zusatzmerkmals fortsetzt, wie in Fig. 5 illustriert. Das Druckmotiv 112 muss selbst keine besondere Registrierung zum Magnetmerkmal 20 aufweisen, da die Motiv-Passerung durch die registrierte Aufbringung der opaken Abdeckschicht 114 sichergestellt wird.

Die Abdeckschicht 114 ist im Ausführungsbeispiel selbst visuell nicht erkennbar, da sie beispielsweise dieselbe Färbung wie das umgebende Banknotenpapier 14 aufweist.

Um die Passerung der Farbschicht 22 und der Abdeckschicht 114 sicherzustellen, werden beispielsweise die beiden Siebdruckwerke einer Nota Screen^{™} Siebdruckmaschine eingesetzt, welche eine gute Passerung zueinander aufweisen. Das erste Siebdruckwerk wird genutzt, um die Farbschicht 22 mit dem Modulationsmotiv 26 zu erzeugen, das zweite Siebdruckwerk, um die Abdeckschicht 114 hierzu gepassert aufzubringen. Wie im Zusammenhang mit Figuren 2 und 3 bereits erläutert, können auch andere Druckmaschinen mit den dort genannten Eigenschaften vorteilhaft eingesetzt werden.

Anstelle eines Druckmotivs 112 kann beispielsweise auch eine aufgebrachte Applikation gepassert von einer Abdeckschicht 114 abgedeckt werden.

In einer Abwandlung erfolgt die Abdeckung des Druckmotivs oder der Applikation anstatt durch eine Abdeckschicht 114 durch eine gepasserte, visuell sichtbare Einfärbung einer applizierten Folie.

### Bezugszeichenliste

- 10: Banknote
- 12: Sicherheitselement
- 14: Banknotenpapier
- 20: Magnetmerkmal
- 22: Farbschicht
- 24: Umrissmotiv
- 26: Modulationsmotiv
- 30: Zusatzmerkmal
- 32: Lumineszenzschicht
- 34: Blockierschicht
- 36: Streifen- bzw. Balkenmotiv
- 110: Zusatzmerkmal
- 112: Druckmotiv
- 114: Abdeckschicht
- 116: Streifen- bzw. Balkenmotiv

## Patentansprüche

1. Sicherheitselement (12) zur Absicherung von Sicherheitspapieren, Wertdokumenten und anderen Datenträgern, mit
- einem Magnetmerkmal (20) aus einer Farbschicht (22) mit magnetisch ausgerichteten Magnetpigmenten, bei dem die Umrissform des Magnetmerkmals ein Umrissmotiv (24) in Form von Mustern, Zeichen oder einer Codierung bildet und die Magnetpigmente im Inneren des Magnetmerkmals (20) durch bereichsweise unterschiedliche Ausrichtung ein Modulationsmotiv (26) in Form von Mustern, Zeichen oder einer Codierung bilden, und
- einem motivförmig ausgebildeten Zusatzmerkmal (110), das gepassert zu dem Magnetmerkmal (20) angeordnet ist und dessen Motivform zumindest teilweise das Umrissmotiv (24) und/ oder das Modulationsmotiv (26) des Magnetmerkmals (20) wiederholt und/oder ergänzt, wobei
- das Zusatzmerkmal (110) durch eine Kombination eines Druckmotivs (112) oder einer Applikation, insbesondere einer applizierten Hologrammfolie, mit einer über dem Druckmotiv (112) oder der Applikation angeordneten und zu dem Magnetmerkmal gepasserten Abdeckschicht (114) oder mit einer über dem Druckmotiv oder der Applikation angeordneten und zu dem Magnetmerkmal gepasserten Abdeckung gebildet ist, **dadurch gekennzeichnet, dass**
das Zusatzmerkmal nur außerhalb des Magnetmerkmals vorliegt oder nur außerhalb des Magnetmerkmals visuell erkennbar ist.

2. Sicherheitselement nach Anspruch 1, **dadurch gekennzeichnet, dass** die Abdeckschicht opak ausgebildet ist.

3. Sicherheitselement nach Anspruch 1 oder 2, **dadurch gekennzeichnet, dass** die Abdeckschicht selbst visuell nicht erkennbar ist, insbesondere, dass die Abdeckschicht dieselbe Färbung wie der umgebende Hintergrund aufweist.

4. Sicherheitselement nach Anspruch 1, **dadurch gekennzeichnet, dass** die Abdeckung des Druckmotivs oder der Applikation mit einer gepasserten transparenten oder lasierenden Beschichtung des Druckmotivs bzw. der Applikation erreicht wird.

5. Sicherheitselement nach Anspruch 1, **dadurch gekennzeichnet, dass** die Abdeckung des Druckmotivs oder der Applikation durch eine gepasserte, visuell sichtbare Einfärbung einer applizierten Folie erreicht wird.

6. Sicherheitselement nach einem der Ansprüche 1 bis 5, **dadurch gekennzeichnet, dass** das Zusatzmerkmal einen zumindest teilweise umlaufenden Rand des Magnetmerkmals bildet oder das Magnetmerkmal einen zumindest teilweise umlaufenden Rand für das Zusatzmerkmal bildet.

7. Sicherheitselement nach einem der Ansprüche 1 bis 6, **dadurch gekennzeichnet, dass** das Zusatzmerkmal unmittelbar an das Magnetmerkmal anschließt.

8. Sicherheitselement nach einem der Ansprüche 1 bis 7, **dadurch gekennzeichnet, dass** das Umrissmotiv und das Modulationsmotiv des Magnetmerkmals miteinander in einem Sinnzusammenhang stehen, insbesondere, dass die beiden Motive aufeinander bezogene, einander ergänzende oder sich gegenseitig erklärende Motivteile eines Gesamtmotivs darstellen.

9. Datenträger mit einem Sicherheitselement nach wenigstens einem der Ansprüche 1 bis 8.

10. Datenträger nach Anspruch 9, **dadurch gekennzeichnet, dass** das Sicherheitselement auf einen opaken Teilbereich des Datenträgers aufgebracht, insbesondere direkt aufgedruckt ist, über eine Transferfolie übertragen ist oder zusammen mit einer Trägerfolie auf- oder eingebracht ist.

11. Datenträger nach Anspruch 9 oder 10, **dadurch gekennzeichnet, dass** das Sicherheitselement einen integralen Bestandteil des Datenträgers selbst bildet.

12. Datenträger nach Anspruch 9, **dadurch gekennzeichnet, dass** das das Sicherheitselement zumindest teilweise über einem transparenten oder transluzenten Fensterbereich des Datenträgers aufgebracht ist, wobei das Magnetmerkmal und das Zusatzmerkmal zumindest teilweise mit dem Fensterbereich überlappen.

13. Verfahren zum Herstellen eines Sicherheitselements (12) nach einem der Ansprüche 1 bis 8, bei dem
- das Magnetmerkmal (20) erzeugt wird, indem auf ein Trägersubstrat (14) eine Farbschicht (22) mit magnetisch ausrichtbaren Magnetpigmenten aufgebracht wird, die Magnetpigmente in noch feuchtem Zustand des Bindemittels mit einem externen Magnetfeld ausgerichtet werden, um das gewünschte Modulationsmotiv (26) zu bilden und das Bindemittel getrocknet wird, um die Ausrichtung der Magnetpigmente dauerhaft zu fixieren,
- ein motivförmig ausgebildetes Zusatzmerkmal (110) gepassert zu dem Magnetmerkmal (20) angeordnet wird, wobei die Motivform des Zusatzmerkmals zumindest teilweise das Umrissmotiv (24) und/oder das Modulationsmotiv (26) des Magnetmerkmals (20) wiederholt und/oder ergänzt, wobei
- das Zusatzmerkmal (110) durch eine Kombination eines Druckmotivs (112) oder einer Applikation mit einer über dem Druckmotiv (112) oder der Applikation angeordneten und zu dem Magnetmerkmal gepasserten Abdeckschicht (114) oder mit einer über dem Druckmotiv oder der Applikation angeordneten und zu dem Magnetmerkmal gepasserten Abdeckung gebildet wird,
wobei das Zusatzmerkmal nur außerhalb des Magnetmerkmals angeordnet wird oder zumindest nur außerhalb des Magnetmerkmals visuell erkennbar ist.

14. Verfahren nach Anspruch 13, **dadurch gekennzeichnet, dass** die Farbschicht des Magnetmerkmals und die Abdeckschicht des Zusatzmerkmals mit zwei Druckwerken derselben Druckmaschine, insbesondere mit zwei Siebdruckwerken derselben Siebdruckmaschine erzeugt werden.

## Claims

1. Security element (12) for safeguarding security papers, valuable documents and other data carriers, comprising
- a magnetic feature (20) composed of an ink layer (22) having magnetically aligned magnetic pigments, in which feature the contour shape of the magnetic feature forms a contour motif (24) in the form of patterns, characters or a code, and the magnetic pigments in the interior of the magnetic feature (20) form a modulation motif (26) in the form of patterns, characters or a code by way of regionally differing alignment, and
- an additional feature (110) embodied in the shape of a motif and arranged in register with the magnetic feature (20), the motif shape of which additional feature at least partially repeats and/or supplements the contour motif (24) and/or the modulation motif (26) of the magnetic feature (20), wherein
- the additional feature (110) is formed by a combination of a printing motif (112) or of an application, in particular of an applied hologram film, with a covering layer (114) arranged over the printing motif (112) or the application and in register with the magnetic feature, or with a covering arranged over the printing motif or the application and in register with the magnetic feature, **characterized in that**
the additional feature is present only outside the magnetic feature or is visually discernible only outside the magnetic feature.

2. Security element according to Claim 1, **characterized in that** the covering layer is embodied in opaque fashion.

3. Security element according to Claim 1 or 2, **characterized in that** the covering layer itself is visually not discernible, in particular **in that** the covering layer has the same colouration as the surrounding background.

4. Security element according to Claim 1, **characterized in that** the covering of the printing motif or of the application is achieved with an in-register transparent or translucent coating of the printing motif or the application.

5. Security element according to Claim 1, **characterized in that** the covering of the printing motif or of the application is achieved by an in-register, visually visible colouring of an applied film.

6. Security element according to any of Claims 1 to 5, **characterized in that** the additional feature forms an at least partially circumferential edge of the magnetic feature or the magnetic feature forms an at least partially circumferential edge for the additional feature.

7. Security element according to any of Claims 1 to 6, **characterized in that** the additional feature is directly adjacent to the magnetic feature.

8. Security element according to any of Claims 1 to 7, **characterized in that** the contour motif and the modulation motif of the magnetic feature are conceptually associated with one another, in particular **in that** the two motifs constitute motif parts of an overall motif which are related to one another, supplement one another or mutually clarify one another.

9. Data carrier comprising a security element according to at least one of Claims 1 to 8.

10. Data carrier according to Claim 9, **characterized in that** the security element is applied to an opaque partial region of the data carrier, in particular is directly printed thereon, is transferred via a transfer film or is applied or introduced together with a carrier film.

11. Data carrier according to Claim 9 or 10, **characterized in that** the security element forms an integral constituent of the data carrier itself.

12. Data carrier according to Claim 9, **characterized in that** the security element is at least partially applied over a transparent or translucent window region of the data carrier, wherein the magnetic feature and the additional feature at least partially overlap the window region.

13. Method for manufacturing a security element (12) according to any of Claims 1 to 8, in which
- the magnetic feature (20) is produced by a procedure in which an ink layer (22) having magnetically alignable magnetic pigments is applied to a carrier substrate (14), the magnetic pigments are aligned with an external magnetic field while the binder is still in a moist state, in order to form the desired modulation motif (26), and the binder is dried in order to permanently fix the alignment of the magnetic pigments,
- an additional feature (110) embodied in the shape of a motif is arranged in register with the magnetic feature (20), wherein the motif shape of the additional feature at least partially repeats and/or supplements the contour motif (24) and/or the modulation motif (26) of the magnetic feature (20), wherein
- the additional feature (110) is formed by a combination of a printing motif (112) or of an application with a covering layer (114) arranged over the printing motif (112) or the application and in register with the magnetic feature, or with a covering arranged over the printing motif or the application and in register with the magnetic feature,
wherein the additional feature is arranged only outside the magnetic feature or at least is visually discernible only outside the magnetic feature.

14. Method according to Claim 13, **characterized in that** the ink layer of the magnetic feature and the covering layer of the additional feature are produced by two printing units of the same printing machine, in particular by two screen printing units of the same screen printing machine.

## Revendications

1. Élément de sécurité (12) destiné à sécuriser des papiers de sécurité, des documents de valeur et d'autres supports de données, l'élément de sécurité comprenant
- un élément magnétique (20) qui comporte une couche colorée (22) pourvue de pigments magnétiques orientés magnétiquement et dans lequel le contour de l'élément magnétique forme un motif de contour (24) se présentant sous la forme de dessins, de caractères ou d'un codage et les pigments magnétiques situés à l'intérieur de l'élément magnétique (20) formant en raison de différentes orientations par zones un motif de modulation (26) se présentant sous la forme de dessins, de caractères ou d'un codage, et
- un élément supplémentaire (110) en forme de motif, qui est disposé en correspondance avec l'élément magnétique (20) et dont la forme de motif répète et/ou complète au moins partiellement le motif de contour (24) et/ou le motif de modulation (26) de l'élément magnétique (20),
- l'élément supplémentaire (110) étant formé par une combinaison d'un motif d'impression (112) ou d'une application, en particulier d'un film holographique appliqué, et d'une couche de recouvrement (114) disposée sur le motif d'impression (112) ou l'application et ajustée à l'élément magnétique ou d'un recouvrement disposé sur le motif d'impression ou sur l'application et ajusté à l'élément magnétique, **caractérisé en ce que** l'élément supplémentaire n'est présent qu'à l'extérieur de l'élément magnétique ou ne peut être décelé visuellement qu'à l'extérieur de l'élément magnétique.

2. Élément de sécurité selon la revendication 1, **caractérisé en ce que** la couche de recouvrement est opaque.

3. Élément de sécurité selon la revendication 1 ou 2, **caractérisé en ce que** la couche de recouvrement elle-même n'est pas décelable visuellement, notamment **en ce que** la couche de recouvrement a la même couleur que le fond environnant.

4. Élément de sécurité selon la revendication 1, **caractérisé en ce que** le recouvrement du motif d'impression ou de l'application est effectué avec un revêtement transparent ou glacé ajusté du motif d'impression ou de l'application.

5. Élément de sécurité selon la revendication 1, **caractérisé en ce que** le recouvrement du motif d'impression ou de l'application est effectué par une coloration ajustée et visible visuellement d'un film appliqué.

6. Élément de sécurité selon l'une des revendications 1 à 5, **caractérisé en ce que** l'élément supplémentaire forme un bord au moins partiellement circonférentiel de l'élément magnétique ou l'élément magnétique forme un bord au moins partiellement circonférentiel destiné à l'élément supplémentaire.

7. Élément de sécurité selon l'une des revendications 1 à 6, **caractérisé en ce que** l'élément supplémentaire jouxte directement l'élément magnétique.

8. Élément de sécurité selon l'une des revendications 1 à 7, **caractérisé en ce que** le motif de contour et le motif de modulation de l'élément magnétique sont en relation significative l'un avec l'autre, en particulier **en ce que** les deux motifs représentent des parties de motif d'un motif complet qui sont liées entre elles, complémentaires l'une de l'autre ou mutuellement interprétables.

9. Support de données comprenant un élément de sécurité selon l'une au moins des revendications 1 à 8.

10. Support de données selon la revendication 9, **caractérisé en ce que** l'élément de sécurité est appliqué, en particulier est imprimé directement, est transféré par le biais d'un film de transfert ou est appliqué ou introduit conjointement avec un film de support, sur une sous-zone opaque du support de données.

11. Support de données selon la revendication 9 ou 10, **caractérisé en ce que** l'élément de sécurité fait partie intégrante du support de données lui-même.

12. Support de données selon la revendication 9, **caractérisé en ce que** l'élément de sécurité est appliqué au moins partiellement sur une zone de fenêtre transparente ou translucide du support de données, l'élément magnétique et l'élément supplémentaire chevauchant au moins partiellement la zone de fenêtre.

13. Procédé de fabrication d'un élément de sécurité (12) selon l'une des revendications 1 à 8, procédé dans lequel
- l'élément magnétique (20) est généré par application d'une couche colorée (22) pourvue de pigments magnétiques orientables magnétiquement sur un substrat porteur (14), par orientation des pigments magnétiques avec un champ magnétique extérieur, alors que le liant est encore humide, afin de former le motif de modulation souhaité (26), et par séchage du liant afin de fixer de manière permanente l'orientation des pigments magnétiques,
- un élément supplémentaire (110) en forme de motif est disposé de manière ajustée à l'élément magnétique (20), la forme du motif de l'élément supplémentaire répétant et/ou complétant au moins partiellement le motif de contour (24) et/ou le motif de modulation (26) de l'élément magnétique (20),
- l'élément supplémentaire (110) est formé par une combinaison d'un motif d'impression (112) ou d'une application et d'une couche de recouvrement (114) disposée sur le motif d'impression (112) ou l'application et ajustée à l'élément magnétique ou d'un recouvrement disposé sur le motif d'impression ou sur l'application et ajusté à l'élément magnétique,
l'élément supplémentaire n'étant disposé qu'à l'extérieur de l'élément magnétique ou ne pouvant être décelé visuellement qu'à l'extérieur de l'élément magnétique.

14. Procédé selon la revendication 13, **caractérisé en ce que** la couche colorée l'élément magnétique et la couche de recouvrement de l'élément supplémentaire sont générés avec deux unités d'impression d'une même machine d'impression, notamment avec deux unités de sérigraphie d'une même machine à sérigraphie.
